# EUROPÄISCHE PATENTANMELDUNG

(11) **EP 0 788 864 A1**
(43) Veröffentlichungstag der Anmeldung: **13.08.1997**
(21) Anmeldenummer: 97101605.0
(22) Anmeldetag: 03.02.1997
(51) Int. Cl.: B25H 3/04, A47F 5/08

(54) **Zusammensetzbarer plattenförmiger Werkzeughalter mit Universalabstand und mit formgestanzten Hakenelementen**

(30) Priorität: 06.02.1996 IT BO960016 U
(71) Anmelder: PACKCENTER S.r.l., 40026 Imola (Bologna) (IT)
(72) Erfinder: Righini, Giuseppe, 40026 Imola (BO) (IT)
(74) Vertreter: Rinaldi, Carlo

(57) **Zusammenfassung**

Ein zusammensetzbarer plattenförmiger Werkzeughalter mit Universalabstand und mit formgestanzten Hakenelementen besteht aus einer Platte (2), bei der mehrere Klemmlöcher (3) für die zum Befestigen von Artikeln-Geräten am Werkzeughalter (1) dienenden Kupplungsmittel vorgesehen sind; am mindestens um zwei Ränder des Werkzeughalters befinden sich Verbindungsmittel, die mit ähnlichen Verbindungsmitteln eines anderes Werkzeughalters verbunden werden können, damit eine Tafel mit mehreren Werkzeughaltern (1) angefertigt wird; außerdem ist ein Hakenelement vorgesehen, durch welches der Werkzeughalter (1) den Artikel abstützt, nachdem derselbe Artikel von den Hakenelementen abgehakt worden ist; Anhängemittel (9) dienen zum Anhängen des Werkzeughalters an einer Wand.

## Beschreibung

### STAND DER TECHNIK

Die vorliegende Erfindung betrifft einen zusammensetzbaren plattenförmigen Werkzeughalter mit Universalabstand und mit formgestanzten Hakenelementen, der mit Verbindungsmitteln zum Anfertigen von Tafeln ausgestattet ist, die aus mehreren Werkzeughaltern bestehen; der erfindungsgemäße Werkzeughalter ist so geformt, daß er mit einem bzw. mehreren ähnlichen Werkzeughaltern verbunden werden kann, damit zu hängende an Wänden Tafeln angefertigt werden.

Insbesondere werden die erfindungsgemäßen Werkzeughalter zum Hängen von Artikeln bzw. Geräten wie Scheren. Feilen, Schraubenzieher, Zangen oder derartigen verwendet; diese Werkzeughalter werden an den Wänden von Geschäften oder Supermärkten gehangen. deshalb bestehen sie im wesentlichen aus Platten mit Klemmlöchern für die Hakenelemente, die zum Befestigen der Artikel an den Werkzeughalter dienen; der Oberteil des Werkzeughalters ist mit Anhängemitteln zum Anhängen des Werkzeughalters an der Wand ausgestattet. Natürlich können diese Werkzeughalter nicht nur für die obigen Anwendungen gebraucht, sonder auch für weitere und verschiedene Bedürfnisse.

Gelochte Werkzeughalter sind bereits vermarket, die aus verschiedenen Materialen angefertigt sind; an diesen Werkzeughaltern werden die zu verkaufenden Artikel durch Streifen aus Kunststoff befestigt, die durch die Löcher durchgehen. Im wesentlichen legen diesen Werkzeughalter die folgenden Aufgaben zugrunde:
1- Die genaue Anordnung von Artikeln mit verschiedenen Formen und Abmessungen in den Auslagen:
2- Die Möglichkeit für den Klienten, den Artikel, an dem er interessiert ist, zu berühren und überprüfen;
3- Die Möglichkeit für den Klienten, einen unveränderlichen und sichtbaren Raum zur Verfügung zu haben, der eine Etikette mit der Beschreibung, dem Preis, dem Barkode, u.s.w., des Artikels enthält.

Die z.Z. bekannten Werkzeughalter verlieren ihre Nutzbarkeit und werden nach dem Kauf und ihrer Trennung von dem Artikel, den sie abstützen, weggeworfen.

### ZWECK DER ERFINDUNG

Der Hauptzweck der Erfindung ist in wesentlichem darin zu sehen, daß sie einen Werkzeughalter schafft, durch welchen Tafeln mit einer unbestimmten Anzahl von Werkzeughaltern hone die Verwendung von vorgebildeten Rahmen angefertigt werden können, damit, zum Beispiel, ein Handarbeitsraum in Ordnung gebracht wird; deshalb ist diese Erfindung auf jene Personen verwendet, die ihre freie Zeit für häusliche Arbeiten und Kraftfahrzeugreparaturen. Wiederherstellung der elektrischen Anlagen und Vorrichtungen u.s.w. anwenden.

Die Erfindung, wie sie in den Ansprüchen gekennzeichnet ist, löst die Aufgabe einen zusammensetzbaren plattenförmigen Werkzeughalter mit Universalabstand und mit formgestanzten Hakenelementen zu schaffen; mittels welches ein Handarbeitsraum durch aus einer unbestimmten Anzahl von Werkzeughaltern bestehende Tafeln in Ordnung gebracht wird.
Die durch die Erfindung erreichten Vorteile sind im wesentlichen darin zu sehen, daß:
die Werkzeughalter werden leicht nach ihre Trennung von den Artikeln, zusammen mit welchen sie verkauft worden sind, miteinander angeschlossen; diese Verbindung wird durch Verbindungsmittel erreicht, die geeignet sind, mit ähnlichen Verbindungsmitteln eines oder mehrerer Werkzeughalter verbunden zu werden. Es werden so Tafeln angefertigt, die zum Anhängen von Artikeln Jeder Art (Schlüssel, Schraubenzieher, Schere, Zangen, u.s.w..) dienen; diese Tafeln können aus so vielen Werkzeughaltern gemäß dem Raumbedarf bestehen. In diesem Zusammenhang soll es angegeben werden, daß aus Rahmen bzw. Tafeln bestehende Werkzeughalter mit standardisierten Abmessungen vermarkten sind; diese Werkzeughalter passen den Bedürfnissen und dem Raumbedarf nicht aller Klienten an.
Dagegen kann die durch die erfindungsgemäßen Werkzeughalter angefertigte Tafel nach der Wunsch und gemäß den Bedürfnissen des Klienten modifiziert werden, da der Klient kann, viele Werkzeughalter miteinander verbinden, damit eine Tafel nach der Wunsch und gemäß den Bedürfnissen des Klienten durch eine feste Verbindung von verschiedenen Werkzeughaltern geformt wird; zu diesem Zweck werden dazu geeignete Löcher, die durch die Seitenränder durchgehen; in diese Löcher werden Niete, Schrauben, Bolzen oder andere Verbindungsmittel zum Anfertigen der Tafel mit mehreren Werkzeughaltern eingesteckt.
Die durch die Verbindung von mehreren Werkzeughaltern angefertigten Tafeln, nach ihrem Anhängen an der Wand, können ohne andere Befestigungsmittel sofort gebraucht werden, da formgestanzte Hakenelemente in den Werkzeughaltern vorgesehen sind, die Artikel-Geräte abstützen.
Außerdem ist es möglich, die Haken, die gewöhnlich in den sehr weitverbreiteten vorgebildeten Rahmen bzw. Tafeln verwendet werden, in die Löcher des Werkzeughalters zu stecken; die Durchmesser der Löcher und die Abstände zwischen den Löchern und den relativen Werkzeughaltern sind eigens standardisiert.

Der Werkzeughalter erhöht den Verkaufswert des Artikels, mit dem er verkauft wird: tatsächlich, wegen der Zweckmäßigkeit dieses Werkzeughalters, kauft der Klient lieber einen zusammen mit diesem Werkzeughalter verkauften Artikel als einen ähnlichen Artikel, der mit einem nicht mehr brauchbaren Werkzeughalter verkauft ist; außerdem ist es möglich, Tafeln aus vorgebildeten Werkzeughaltern mit verschiedenen formgestanzten Haken zu vermarkten, damit die weitere Möglichkeit dem Klienten angeboten wird, seinen Arbeitsraum persönlich zu machen, ohne damit zum Kaufen von Artikeln gezwungen zu sein, um zum Erweitern der Tafeln dienende andere Werkzeughalter zu haben.

Der Werkzeughalter besteht im wesentlichen aus einer Platte, bei welcher mehrere Klemmlöcher für die zum Befestigen von Artikeln-Geräten am Werkzeughalter dienenden Kupplungsmittel vorgesehen sind; am mindestens um zwei Ränder des Werkzeughalters befinden sich Verbindungsmittel, die mit ähnlichen Verbindungsmitteln eines anderes Werkzeughalters verbunden werden können, damit eine Tafel mit mehreren Werkzeughaltern angefertigt wird; außerdem ist ein Hakenelement vorgesehen, durch welches der Werkzeughalter den Artikel abstützt, nachdem derselbe Artikel von den Hakenelementen abgehakt worden ist; Anhängemittel dienen zum Anhängen des Werkzeughalters an einer Wand.

### BRIEFE BESCHREIBUNG DER ABBILDUNGEN

Weitere Vorteile, Einzelheiten und erfindungswesentliche Merkmale ergeben sich aus der nachfolgenden Beschreibung von bevorzugten Ausführungsbeispielen des Werkzeughaltern gemäß der Erfindung, unter Bezugnahme auf die beigefügten Zeichnungen. Dabei zeigt im einzelnen:
Abb. 1 eine Hinteransicht eines Werkzeughalters gemäß einer ersten Ausführungsform der Erfindung;
Abb.2 eine Stirnansicht des Werkzeughalters von Abb.1;
Abb.3 eine Seitenansicht des Werkzeughalters von Abb.1;
Abb.4 eine Unteransicht des Werkzeughalters von Abb.1;
Abb.5 eine perspektivische Ansicht einer mit den Werkzeughaltern der vorangehenden Abbildungen angefertigten Tafel;
Abb.6 eine perspektivische Ansicht eines Werkzeughalters gemäß einer zweiten Ausführungsform der Erfindung und der Anhängemittel des Werkzeughalters;
Abb.7 eine perspektivische Ansicht eines Werkzeughalters gemäß einer dritten Ausführungsform der Erfindung mit einem Anhängemittel;
Abb.8 eine perspektivische Ansicht eines Werkzeughalters gemäß einer vierten Ausführungsform der Erfindung mit einem Anhängemittel.

### BESCHREIBUNG VON BEVORZUGTEN AUSFÜHRUNGSFORMEN DER ERFINDUNG

Die Abbildungen stellen einen zusammensetzbaren Werkzeughalter mit Universalabstand und mit formgestanzten Hakenelementen dar. Abbildungen 1, 2, 3 und 4 stellen einen Werkzeughalter 1 dar, der Werkzeughalter 1 bestehet aus einer Platte 2 mit mehreren Klemmlöcher 3 für die Kupplungsmittel, die zum Befestigen der obigen Artikel am Werkzeughalter 1 dienen.
Eine Leiste 4 ist an einem seitlichen Rand 5 des Werkzeughalters 1 angeschlossen; die Leiste 4 weist drei erste Löcher 6, 6' und 6'' auf, wobei jedes der Löcher durch ein Verbindungsmittel (Niete, Schrauben, Bolzen oder derartigen) durchquert werden kann, damit zwei Werkzeughalter miteinander zum Anfertigen einer Tafel verbunden werden, wobei sich die Tafel in der horizontalen Ausdehnung erweitert.

Zu diesem Zweck, sind drei zweite Löcher 8, 8' und 8'' in der Nähe des gegenüberliegenden dem Rand 5 Randes 7 des Werkzeughalters 1 vorgesehen, die an derselben Höhe der drei ersten Löcher 6, 6' und 6'' angeordnet sind; jedes der zweiten Löcher 8, 8' und 8'' ist geeignet, durch das Kupplungsmittel des entsprechenden Loch 6, 6' und 6'' eingesteckt zu werden
Außerdem befinden sich weitere Löcher 30 in der Leiste 4, jedes von denen geeignet ist, durch ein Kupplungsmittel (Niet, Schrauben, Bolzen oder derartige) eingesteckt zu werden; entsprechende Löcher 30' sind in der Nähe des Rand 7 vorgesehen, damit das Ende des Kupplungsmittels zum Anfertigen und Anziehen der Tafeln von mehreren Werkzeughaltern 1 enthalten ist.
Ein Loch 9 ist in einem Endstück 10 vorgesehen, das im Oberteil des Werkzeughalter 1 zum Enthalten eines zum Anhängen des Werkzeughalters 1 an einer Wand dienenden Anhängemittels (nicht dargestellt) angeordnet ist; im Endstück 10 befinden sich zwei Verbibdugsknöpfe 11 und 11', die geeignet sind, in zwei in der Nähe des Unterrandes 13 der Platte 2 vorgesehen Löcher 12 und 12' eingesteckt zu werden, damit eine Tafel angefertigt wird, die sich in der vertikalen Ausdehnung erweitert.

Weitere Bestandteile sind vorgesehen, die für eine praktische Verwendung des Werkzeughalters 1 dienen, um die obigen Artikel besser abzustützen, nachdem dieselben Artikel von dem Werkzeughalter 1 getrennt worden sind. Diese Bestandteile bestehen aus einer Stützleiste 14 zum Stützen der Etikette, aus Haken 15, 15', die sich im Werkzeughalter befinden, oder auf dem Werkzeughalter montiert werden können, wobei die Haken 15, 15' zum Stützen der Artikel dienen, (zum Beispiel durch das Klemmen der Ösen der Scheren).

Abb.5 stellt eine Tafel dar, die durch die bei der vorangehenden Beschreibung gezeigte Verbindung von mehreren Werkzeughaltern gemäß der vorliegenden Erfindung angefertigt wird; diese Tafel dient zum Stützen der Artikel oder Geräte (Scheren, Feilen, Schraubenzieher, Zangen, u.s.w.). Der zum Anfertigen der Tafel von Abb.5 angewendete Werkzeughalter ist in Abbildungen von 1 bis 4 dargestellt; dennoch ist es deutlich, daß die Werkzeughalter der nachfolgenen Abbildungen zum Anfertigen einer derartigen Tafel angewendet werden können, wenn nur miteinander passende Werkzeughalter angewendet werden, d.h. die Werkzeughalter sollen Verbindungsmittel derselben Art besitzen.

Der Werkzeughalter von Abb.6 besteht aus Bestandteilen, die ähnlich und technisch äquivalent sind wie jene, die den Werkzeughalter der vorangehenden Abbildungen bilden. Die Verbindungsmittel dieses Werkzeughalters bestehen aus Schwalbenschwanzverbindungen mit mit einen ersten Verbindungszapfen 16 und einer zweiten Verbindungsmutter 17. Der Verbindungszapfen 16 eines ersten Werkzeughalters ist in eine Verbindungsmutter 17 eines zweiten Werkzeughalters zum Anfertigen einer Tafel gleitend eingesetzt. Diese Verbindung ist bekannt, deshalb werden wir deren Struktur und Funktion weiter nicht beschreiben.

Zwei im Werkzeughalter 1 vorgebildete oder in denselben eingesteckte Hakenelemente 18 und 19 stützen das Gerät nach dessen Trennung vom Werkzeughalter von Abb.6 (und/oder von jenen, die in vorangehenden oder nachfolgenden Abbildungen dargestellt sind).
Das Hakenelement 18 weist eine Stützplatte 20 auf, an deren Oberseite zwei Haken 21 und 22 zum Stützen des Artikels (z. B. ein Schraubenzieher) angewendet sind; an der Unterseite der Stützplatte 20 ist ein Niet 23 geklemmt, das in ein Loch 3 des Werkzeughalters 1 zum Klemmen des Hakenelementes 18 an dem Werkzeughalter 1 eingesteckt wird.
Das Hakenelement 19 weist eine Stützplatte 20 auf, an deren Oberseite ein Haken 24 geklemmt ist; an Unterseite der Stützplatte 20 sind zwei Niete 25 und 26 geklemmt, die in zwei Löcher 3 des Werkzeughalters 1 eingesteckt werden.

In Abb.7 ist eine dritte Ausführungsform des Werkzeughalters 1 dargestellt; die Verbindungsmittel dieses Werkzeughalters bestehen aus Verbindungszapfen 27, die in Verbindungsmütter 28 eingesteckt werden; die Verbindungszapfen 27 weisen eine erste Bohrung 29 auf, die durch nicht dargestellte Nägel oder Schrauben durchquert wird; die Verbindungsmutter 28 weisen eine zweite Bohrung 30 auf, die den Nagel oder die Schrauben zum Anfertigen der Tafeln von mehreren Werkzeughaltern 1 gemäß dieser dritten Ausführungsform enthält.

In nicht dargestellten Ausführungsformen werden die Verbindungszapfen 27 an den Verbindungsmüttern 28 durch Schweissen, Niete oder Klebstoffe angeschlossen.

Die Verbindungszapfen 27 weisen eine Dicke auf, die nur halb so groß ist, wie die Dicke des Werkzeughalters 1; wobei die Verbindungszapfen 27 an der Vorderhälfte des Körpers des Werkzeughalter 1 angeschlossen sind. Die Verbindungsmütter 28 weisen eine Dicke auf, die nur halb so groß ist, wie die Dicke des Werkzeughalters 1, wobei die Verbindungsmütter 28 aus der Vorderhälfte des Körpers des Werkzeughalters 1 herausgearbeitet sind. Durch die Verwendung des Werkzeughalters gemäß dieser dritten Ausführungsform werden Tafeln hone Eintiefungen angefertigt.

Ein Hakenelement 31 dient zum Stützen des Gerätes nach dessen Trennung vom Werkzeughalter von Abb.7 (und von jenen, die in vorangehenden Abbildungen dargestellt sind).
Das Hakenelement 31 weist eine Stützplatte 19 auf, an deren Oberseite ein Haken 32 befestigt ist; an der Unterseite der Stützplatte 19 ist ein Niet 22 angeschlossen, das in ein Loch 3 des Werkzeughalters 1 zum Befestigen des Hakenelement 31 an der selben Stützplatte eingesteckt wird.

In Abb.8 ist eine vierte Ausführungsform des Werkzeughalters 1 dargestellt; die Verbindungsmittel dieses Werkzeughalters bestehen aus einer an einem ersten Rand 34 befestigten ersten Leiste 33 und aus einer an einem zweiten Rand 36 des Werkzeughalters 1 befestigten zweiten Leiste 35; die erste Leiste 33 weist eine Dicke auf, die nur halb so groß ist, wie die Dicke des Werkzeughalters 1; wobei die erste Leiste 33 an der Vorderhälfte des Körpers des Werkzeughalters 1 angeschlossen ist. Die zweite Leiste 35 weist eine Dicke auf, die nur halb so groß ist, wie die Dicke des Werkzeughalters 1; wobei zweite Leiste 35 an der Hinterhälfte des Körpers des Werkzeughalter 1 angeschlossen ist. Durch die Verwendung des Werkzeughalters gemäß dieser vierten Ausführungsform werden Tafeln hone Eintiefungen angefertigt.
Zur Verbindung zweier oder mehrerer Werkzeughalter gemäß dieser vierten Ausführungsform wird die erste Leiste 33 auf der zweite Leiste 35 überlagert; darauf wird die erste Leiste 33 an der zweite Leiste 35 z. B. durch Klebstoffe, Punktschweissen bzw. Niete befestigt.
Ein Hakenelement 37 dient zum Stützen des Gerätes nach dessen Trennung von dem Werkzeughalter von Abb.8 (und von jenen, die in vorangehenden Abbildungen dargestellt sind).
Das Hakenelement 37 weist eine Stützplatte 19 auf, an deren Oberseite ein Haken 38 befestigt ist; an der Unterseite der Stützplatte 19 sind zwei Niete 25 und 26 angeschlossen, die in Löcher 3 des Werkzeughalters 1 eingesteckt werden.

Es soll an dieser Stelle noch einmal ausdrücklich angegeben werden, daß es sich bei der vorangehenden Beschreibung lediglich um eine solche beispielhaften Charakters handelt und daß verschiedene Abänderungen und Modifikationen möglich sind, ohne dabei den Rahmen der Erfindung zu verlassen. So können beispielweise die Verbindungsmittel, die zum Anfertigen der Tafel von Abb.5 dienen, Formen aufweisen, die bei der vorangehenden Beschreibung nicht beschrieben worden sind. Sie können aus bekannten selbstklebenden Elementen bestehen, die in der Außenseite der Ränder des Werkzeughalters angeordnet sind.

In einer weiteren Ausführungsform sind Druck-und-Einsetzungsverbindungsmittel angewendet.
Außerdem fallen die Kombinationen der vorangehend beschriebenen und in den beigefügten Abbildungen dargestellten Strukturen in den Rahmen der Erfindung

## Patentansprüche

1. Zusammensetzbarer plattenförmiger Werkzeughalter mit Universalabstand und mit formgestanzten Hakenelementen, dadurch gekennzeichnet, daß der Werkzeughalter aus einer Platte (2) besteht, bei welcher mehrere Klemmlöcher (3) für die Kupplungsmittel vorgesehen sind, die für die Befestigung Artikel-Geräte an dem Werkzeughalter (1) dienen; am mindestens um zwei Ränder des Werkzeughalters sind Verbindungsmittel vorgesehen, die geeignet sind, mit Verbindungsmittel der selben Art eines anderen Werkzeughalters mit mehreren Platten (1) angeschlossen zu sein, damit eine Tafel mit mehreren damit eine Tafel mit mehreren Werkzeughaltern angefertigt wird; außerdem ist am mindest ein Hakenelement vorgesehen, durch welches der Werkzeughalter (1) den Artikel abstützt, nachdem derselbe Artikel von den Hakenelementen abgehakt worden ist; Anhängemittel dienen zum Anhängen des Werkzeughalters an einer Wand.

2. Werkzeughalter nach Anspruch 1 dadurch gekennzeichnet, daß die Verbindungsmittel eine Leiste (4) umfassen, die an einem seitlichen Rand (5) des Werkzeughalters (1) angeklebt ist, wobei die Leiste (4) Löcher (6,6',6'') aufweist, und wobei jedes der Löcher (6,6',6'') durch ein Verbindungsmittel durchquert werden kann, damit zwei Werkzeughalter (1) zum Anfertigen einer Tafel miteinander verbunden werden, die sich in der horizontalen Ausdehnung erweitert; in der Nähe des gegenüberliegenden dem Rand (5) Randes (7) des Werkzeughalters 1 befinden sich drei Löcher (8,8',8''), die an derselben Höhe der drei ersten Löcher (6, 6',6'') angeordnet sind; wobei jedes der zweiten Löcher (8, 8',8'') geeignet ist, durch das Kupplungsmittel des entsprechenden Loch (6,6',6'') eingefädelt zu werden.

3. Werkzeughalter nach Anspruch 1, dadurch gekennzeichnet, daß die Verbindungsmittel ein in einem Endstück (10) vorgesehenes Loch (9) umfassen, wobei sich das Endstück (10) im Oberteil des Werkzeughalters (1) befindet, damit ein Anhängemittel enthalten wird, das zum Hängen des Werkzeughalters (1) an einer Wand dient; im Endstück (10) sind Verbibdugsknöpfe (11,11') vorgesehen, die geeignet sind, in in der Nähe des Unterrandes (13) der Platte (2) vorgesehene Löcher (12,12') eingefädelt zu werden, damit eine Tafel angefertigt wird, die sich in der vertikalen Ausdehnung erweitert.

4. Werkzeughalter nach Anspruch 2 dadurch gekennzeichnet, daß im Leiste (4) weitere Löcher (30) vorgesehen sind, jedes von denen geeignet ist, durch ein Kupplungsmittel eingefädelt zu werden; außerdem sind entsprechende Löcher (30') in der Nähe des Randes (7), damit das Ende des Kupplungsmittels zum Anfertigen und Anziehen der Tafeln von Werkzeughaltern (1) enthalten ist.

5. Werkzeughalter nach Anspruch 1 dadurch gekennzeichnet, daß eine Stützleiste (14) zum Stützen der Etikette vorgesehen ist.

6. Werkzeughalter nach Anspruch 1 dadurch gekennzeichnet, daß sich Haken (15,15') im Werkzeughalter (1) befinden, oder auf dem Werkzeughalter montiert werden können, wobei die Haken (15,15') zum Stützen der vom entferneten Werkzeughalter (1) Artikel dienen.

7. Werkzeughalter nach Anspruch 1 dadurch gekennzeichnet, daß die Verbindungsmittel aus Schwalbenschwanzverbindungen mit einen ersten Verbindungszapfen (16) und einer zweiten Verbindungsmutter (17) bestehen, wobei der erste Verbindungszapfen (16) eines Werkzeughalters (1) geeignet ist, in eine Verbindungsmutter (17) eines zweiten Werkzeughalters (1) zum Anfertigen einer Tafel gleitend eingesetzt zu werden.

8. Werkzeughalter nach Anspruch 1 dadurch gekennzeichnet, daß die Verbindungsmittel aus Verbindungszapfen (27) bestehen, die in Verbindungsmütter (28) eingesteckt werden können; wobei die Verbindungszapfen (27) eine ersten Bohrung (29) aufweisen, die durch Nägel oder Schrauben durchquert wird; und wobei die Verbindungsmütter (28) ein zweites Loch (30) aufweisen, welches das Ende des Nagels bzw. der Schraube zum Anfertigen von Tafeln mit mehreren Werkzeughaltern (1) enthält.

9. Werkzeughalter nach Anspruch 8 dadurch gekennzeichnet, daß die Verbindungszapfen (27) an den Verbindungsmütter (28) durch Schweissen, Niete oder Klebstoffe befestigt sind.

10. Werkzeughalter nach Anspruch 8, dadurch gekennzeichnet, daß die Verbindungszapfen (27) eine Dicke aufweisen, die nur halb so groß ist, wie die Dicke des Werkzeughalters (1), wobei die Verbindungszapfen (27) an der Vorderhälfte des Körpers des Werkzeughalters (1) angeschlossen sind; und daß die Verbindungsmütter (28) eine Dicke aufweisen, die nur halb so groß ist, wie die Dicke des Werkzeughalters (1), wobei die Verbindungsmütter (28) aus der Vorderhälfte des Körpers des Werkzeughalters (1) herausgearbeitet sind, damit Tafeln hone Eintiefungen angefertigt werden.
